# EUROPÄISCHE PATENTSCHRIFT

(11) **EP 0 580 131 B1**
(45) Veröffentlichungstag und Bekanntmachung des Hinweises auf die Patenterteilung: **08.11.1995**
(21) Anmeldenummer: 93111617.2
(22) Anmeldetag: 20.07.1993
(51) Int. Cl.: H01F 41/02, H01F 27/245

(54) **Verfahren zur Herstellung einer Drossel oder eines Transformators mit aus zwei U-förmigen Blechen gebildeten E-förmigen Kernblechen**
Methof for making a choke or a transformer with E-shaped core laminations formed of two U-shaped laminations
Procédé de fabrication d'une réactance ou d'un transformateur avec des tôles de noyau en forme de E constituées de deux tôles en forme de U

(30) Priorität: 20.07.1992 CH 2284/92
(43) Veröffentlichungstag der Anmeldung: 26.01.1994
(73) Patentinhaber: KNOBEL AG LICHTTECHNISCHE KOMPONENTEN, CH-8755 Ennenda (CH)
(72) Erfinder: Marti-Hefti, Jakob, CH 8762 Sool (CH)
(74) Vertreter: Blum, Rudolf Emil Ernst

(56) Entgegenhaltungen:
- DE-A- 2 638 369
- DE-A- 3 727 457
- DE-C- 3 402 036
- FR-A- 2 120 827
- GB-A- 1 328 160
- GB-A- 2 048 575

## Beschreibung

Die Erfindung betrifft ein Verfahren zur Herstellung von Kernblechen nach dem Oberbegriff des Anspruchs 1. Ein derartiges Verfahren ist aus dem DE-C-3402036 bekannt. Ferner betrifft die Erfindung ein Verfahren zur Herstellung der Drossel oder des Transformators aus derartigen Kernblechen.

Drosseln, z.B. Drosseln für Leuchtstofflampen-Vorschaltgeräte, und Transformatoren, z.B. Kleinleistungstransformatoren für Niedervolt-Halogenlampen, mit E-förmigen Kernblechen und I-förmigen Rückschlussblechen sind bekannt, z.B. aus der EP-B-24 319.

Das in Bändern konfektionierte Kernblechmaterial weist in Längsrichtung (Walzrichtung) wesentlich günstigere magnetische Eigenschaften auf als in Querrichtung des Bandes. Es ist daher wünschenswert, dass die Schenkel des E-förmigen Kernblechs beim Stanzen in Längsrichtung des Blechstreifens liegen. Ferner soll natürlich möglichst abfallos gestanzt werden können. Diese Erfordernisse sind bei den bekannten E-Blechen, bzw. bei den bekannten Transformatoren und Drosseln aus solchen E-Blechen nicht ohne weiteres gemeinsam gegeben. So wird zwar beim Verfahren gemäss der EP-B-24 319 im wesentlichen abfallos gestanzt, die E-Schenkel werden aber quer zur Walzrichtung des Kernblechstreifens aus diesem ausgestanzt. Entsprechend hergestellte Drosseln oder Transformatoren weisen daher nicht die optimal möglichen magnetischen Eigenschaften des Kernblechpaketes auf, da nur ca. 30 % der Blechfläche jedes E-Bleches in der Walzrichtung des Blechmaterials liegt.

Der Erfindung liegt deshalb die Aufgabe zugrunde, ein Verfahren zur Herstellung von Kernblechen für eine Drossel oder einen Transformator zu schaffen, deren Kernblechpaket bei einfacher Stanzbarkeit der einzelnen Kernbleche verbesserte magnetische Eigenschaften aufweisen kann.

Diese Aufgabe wird erfindungsgemäss durch die im kennzeichnenden Teil des Anspruchs 1 angegebene Merkmale gelöst.

Im folgenden werden Ausführungsbeispiele der Erfindung anhand der Zeichnungen näher erläutert.

Dabei zeigt:
Figur 1 eine Ansicht des Blechpaketes eines Transformators;
Figur 2 eine Anordnung von zwei auszustanzenden U-förmigen Blechen; und
Figur 3 eine bevorzugte Anordnung einer Mehrzahl auszustanzender U-förmiger Bleche und I-förmiger Bleche.

Figur 1 zeigt einen Vertikalquerschnitt durch das Blechpaket eines Transformators. Dabei sind zwei im wesentlichen U-förmige Kernbleche 2, 3 vorgesehen. Jedes U-förmige Blech weist jeweils einen Steg 16 bzw. 17 auf und einen längeren U-Schenkel 12 bzw. 13 sowie jeweils einen kürzeren U-Schenkel 14 bzw. 15. Die beiden U-förmigen Kernbleche 2, 3 sind mit ihren kürzeren Schenkeln 14, 15 aneinanderliegend angeordnet, so dass die beiden U-förmigen Kernbleche zusammen ein E-förmiges Kernblech bilden, d.h. die beiden kurzen U-Schenkel 14,15 bilden zusammen den Mittelschenkel des E-Blechs, die langen U-Schenkel bilden die beiden anderen E-Schenkel. Das Transformator-Blechpaket wird durch das I-förmige Rückschlussblech 4 vervollständigt. In den beiden so gebildeten Wickelräumen 5, 6 werden auf bekannte Weise die Wicklungen des Transformators angeordnet. An den längeren Schenkeln 12, 13 der U-förmigen Kernbleche sind jeweils Vorsprünge 7, 8 vorgesehen, an welchen auf bekannte Weise ein (nicht dargestelltes) Bodenblech für den Transformator befestigt wird. Vorzugsweise ist dabei die Breite des Rückschlussblechs 4 grösser als die Längendifferenz zwischen dem langen Schenkel und dem kurzen Schenkel jedes U-förmigen Bleches. Dadurch ergibt sich ein Vorstehen des Rückschlussbleches 4 über den längeren Schenkel 12 bzw. 13 des U-förmigen Bleches. Der entsprechende Vorsprung ist in Figur 1 mit der Ziffer 9 bezeichnet. Das Vorstehen des Rückschlussbleches 4 ergibt eine gute Anpressung des Rückschlussbleches 4 an die kurzen Schenkel 14,15 der U-förmigen Bleche, bzw. an den Mittelschenkel des resultierenden E-förmigen Bleches, durch den an den Vorsprüngen 7,8 befestigten Bodenteil des Transformators. Dadurch ergibt sich ein guter magnetischer Fluss vom E-Mittelschenkel zum Rückschlussblech. Die U-förmigen Bleche 2,3 werden aneinander befestigt. Diese Befestigung erfolgt vorzugsweise durch eine Schweissung, z.B. durch eine Laserschweissung oder durch Rollennahtschweissen. Vorzugsweise erfolgt die Schweissung an der dem Rückschlussblech 4 abgewandten Seite des Transformators an der Stossstelle der beiden Bleche. Dazu kann jeweils an einem der zueinandergehörenden U-förmigen Bleche eine Ausnehmung 20 vorgesehen sein, welche beim ganzen Blechpaket des Transformators somit einen in Längsrichtung desselben verlaufenden Kanal bildet, in welchem die Schweissung, insbesondere die Laserschweissung durchgeführt wird. Es können aber auch Ausnehmungen an beiden zueinandergehörenden Blechen 2,3 vorgesehen sein oder es kann, so z.B. beim Rollennahtschweissen auf Ausnehmungen verzichtet werden. Auch andere Möglichkeiten zur Befestigung der beiden U-förmigen Bleche 2,3 aneinander, bzw. der von diesen Blechen gebildeten U-förmigen Blechpakete aneinander, sind möglich. So kann z.B. eine Lötung erfolgen oder es kann ein Spannband um den ganzen Transformator gelegt werden. Bodenseitig werden die Bleche durch die vorgenannte Bodenplatte zusammengehalten. Vorzugsweise kann auf die Bodenplatte verzichtet werden, wenn das I-förmige Blechpaket mit dem aus den zwei U-förmigen Blechpaketen entstandenen E-förmigen Blechpaket an zwei Stellen 9 in der Längsrichtung der Blechpakete verschweisst wird.

Anstelle des in Figur 1 gezeigten Transformator-Kernblechpakets kann auf gleiche Weise auch das Blechpaket für eine Drossel gebildet werden. In diesem Falle wird allerdings zwischen dem Mittelschenkel des E-förmigen Blechpakets und dem Rückschlussblech 4 eine Einlage aus nicht magnetischem Material vorgesehen, um einen Luftspalt zu bilden. Diese Einlage kann z.B. auf bekannte Weise von einem an der Stelle 10 angeordneten, sich in Längsrichtung der Drossel erstreckenden Distanzelement gebildet werden. Auch eine flächige Einlage, z.B. ein Aluminiumstreifen, welcher den Mittelschenkel des E-Bleches abdeckt, kann vorgesehen werden. Wie bekannt, kann bei einer solchen Ausbildung der Drossel deren Luftspalt nach Montage der Drossel durch Druckausübung auf die Bodenplatte genau eingestellt werden.

Figur 2 zeigt eine Anordnung der beiden U-förmigen Bleche 2,3 zu deren abfalloser Stanzung aus einem Blechstreifen. Jeweils zwei U-förmige Bleche 2,3 sind dabei so angeordnet, dass der kurze Schenkel 15 des einen Bleches 3 sich zwischen den langen Schenkel 12 und den kurzen Schenkel 14 des anderen Bleches erstreckt. Der Abstand zwischen den U-Schenkeln bzw. der Steg 16,17 jedes U-Bleches entspricht dabei der Breite des kurzen U-Schenkels 15,14 jedes Bleches. Die dargestellte Anordnung von jeweils zwei so ineinander verschachtelten U-Blechen ergibt ein im wesentlichen abfalloses Stanzen. Die Schenkel 12,13,14,15 der U-Bleche werden dabei auf dem Kernblechstreifen derart angeordnet bzw. aus diesem ausgestanzt, dass die Schenkel in Walzrichtung des Kernblechmaterials weisen. Dadurch ergibt sich eine magnetisch wesentlich günstigere Ausführung der U-förmigen Kernbleche und entsprechend der aus diesen resultierenden E-förmigen Kernbleche. Das I-förmige Rückschlussblech kann jeweils seitlich an den ineinanderverschachtelten U-förmigen Blechen zur Stanzung vorgesehen werden. Die Breite des I-förmigen Bleches kann gegenüber der Breite der Schenkel 12,13,14,15 unabhängig variiert werden, ohne dass das im wesentlichen abfallose Stanzverfahren beeinträchtigt wird. Natürlich sind auch andere Möglichkeiten zur Stanzung der U-förmigen Bleche möglich. Die U-Form erleichtert aber gegenüber der E-Form die Möglichkeit, dass die Stanzung immer so erfolgt, dass die U-Schenkel in Walzrichtung des Blechmaterials weisen, um den Vorteil der sich auf diese Weise ergebenden besseren magnetischen Eigenschaften auszunützen.

Figur 3 zeigt eine bevorzugte Stanzanordnung von jeweils acht ineinanderverschachtelten U-Blechen und seitlich daran versetzt zueinander angeordneten Rückschlussblechen. Auf diese Weise können eine grosse Anzahl von U-Blechen und zugehörigen I-Blechen abfallos aus einem Streifen Kernblechmaterial gestanzt werden.

Das Zusammenführen der jeweils miteinander zu verbindenden ausgestanzten U-Bleche erfolgt dadurch, dass die U-Bleche jeweils hängend auf Schienen und allenfalls geführt in Kanälen zu einem E-förmigen Blechpaket zusammengeführt werden, welches in gewünschter Länge gebildet wird. Danach werden die U-förmigen Bleche in der E-Form durch eine Halteeinrichtung lösbar fixiert und durch Schweissung oder auf andere Weise definitiv miteinander mindestens entlang einer Stossstelle bzw. Stosslinie verbunden. Danach erfolgt auf bekannte Weise die Fertigstellung des Transformators, bzw. der Drossel durch Anbringung der Wicklungen, des Rückschlussbleches und der Bodenplatte und durch nachfolgende Imprägnierung und Befestigung von Anschlusselementen.

## Patentansprüche

1. Verfahren zur Herstellung von Kernblechen für eine Drossel oder einen Transformator mit einem aus E-förmigen und I-förmigen Kernblechen bestehendem Blechpaket, wobei die E-förmigen Kernbleche jeweils aus zwei aneinanderliegenden, im wesentlichen U-förmigen Blechen (2,3) gebildet sind, deren Schenkel (12,14;13,15) jeweils ungleich lang sind und die mit ihren kürzeren Schenkeln (14,15) aneinander anliegen, wobei aus einem Kernblechstreifen U-förmige Blechabschnitte gestanzt werden, deren einer U-Schenkel jeweils verkürzt ist, und die Blechabschnitte derart gestanzt werden, dass die U-Schenkel in der Walzrichtung des Kernblechstreifens liegen und zur Stanzung jeweils zwei ein Paar bildende mit ihren Schenkeln gegeneinander weisende U-förmige Blechabschnitte so vorgesehen sind, dass der jeweils kürzere Schenkel des einen Blechabschnittes zwischen den Schenkeln des anderen Blechabschnittes angeordnet ist, und wobei aus dem Kernblechstreifen ferner I-förmige Blechabschnitte gestanzt werden, die angrenzend an die ineinanderliegenden U-förmigen Bleche angeordnet sind, dadurch gekennzeichnet, dass die I-förmigen Blechabschnitte mit ihrer Längsachse in Walzrichtung liegen, und dass mehrere nebeneinanderliegende und aneinander anschliessende U-förmige Blechabschnittpaare und mehrere nebeneinanderliegende und aneinander anschliessende und in Längsrichtung zueinander versetzte I-förmige Blechabschnitte zur Stanzung vorgesehen sind.

2. Verfahren nach Anspruch 1, dadurch gekennzeichnet, dass an einem oder an beiden U-förmigen Blechabschnitten an der Basis des kurzen Schenkels eine Ausnehmung (20) gestanzt wird.

3. Verfahren nach Anspruch 1 oder 2, dadurch gekennzeichnet, dass auf dem Kernblechstreifen jeweils vier nebeneinanderliegende U-förmige Blechabschnittspaare und beidseits davon jeweils zwei I-förmige Blechabschnitte vorgesehen sind.

4. Verfahren zur Herstellung einer Drossel oder eines Transformators mit Kernblechen hergestellt nach einem der Ansprüche 2 oder 3, wobei ein E-förmiges Blechpaket vorbestimmter Länge aus einer Vielzahl von U-förmigen Blechen gebildet wird und die U-förmigen Bleche jeweils miteinander an mindestens einer Stelle verschweisst werden, und dass der Transformator oder die Drossel mit Wicklungen, dem I-förmigen Kernblech und einem Bodenteil versehen wird, dadurch gekennzeichnet, dass die U-förmigen Bleche in einer Spannvorrichtung gehalten werden, und dass das aus den U-förmigen Blechen gebildete Blechpaket in dem von den Ausnehmungen (20) gebildeten Kanal verschweisst wird.

## Claims

1. Method for manufacturing core plates for a choke or a transformer with a core stack made of E- and I-shaped core plates, where each E-shaped plate consists of two neighbouring, essentially U-shaped plates (2, 3), each of which has legs (12, 14; 13, 15) of unequal lengths, the shorter ones (14, 15) being placed side by side, where the U-shaped plates with unequal legs are stamped from a stripe of core sheet in such a way that the legs of the U lie in direction of the rolling of the stripe, the legs of a pair of U-shaped plates show in opposite directions, and the shorter leg of one plate lies between the legs of the other, and where I-shaped plates are stamped from the stripe next to the paired U-shaped plates, characterized in that for stamping the long axis of the I-shaped plates lies parallel to the rolling direction of the stripe, that the stamping encompasses several pairs of U-shaped plates which lie side by side and follow each other sequentially, and also several I-shaped plates which lie side by side and follow each other through a lengthwise shift.

2. Method according to claim 1, characterized in that one stamps a notch (20) at the base of the shorter leg of one or both U-shaped plates.

3. Method according to claim 1 or 2, characterized in that one arranges on the strip of core sheet four pairs of U-shaped plates side by side and two I-shaped plates on each side of this group.

4. Method for manufacturing a choke or a transformer with core plates obtained through the method of claim 2 or 3, an E-shaped stack of a definite length being obtained from many U-shaped plates welded together in at least one place, the choke or the transformer being provided with coils, the I-shaped core sheets and a bottom, characterized in that the U-shaped plates are clamped in a clamping device and that the stack of U-shaped plates is welded together through a weld in the channel formed by the notches (20).

## Revendications

1. Procédé pour la fabrication de tôles pour induit de self ou de transformateur comportant un paquet composé de tôles d'induit en forme de I et de E, chaque tôle en E étant formée par deux tôles essentiellement en forme de U (2, 3) ayant chacune des branches (12, 14; 13, 15) de longueur inégale, ces morceaux étant accolés le long de leurs branches courtes (14, 15), les morceaux de tôle en U présentant une branche raccourcie étant étampés dans une bande de tôle à induit de manière à ce que les branches de l'U soient orientées en direction du laminage de bande et l'étampage étant effectué de façon à ce que les branches de morceaux destinés à former une paire soient dirigées les unes vers les autres, chaque branche courte d'un morceau étant engagée entre les branches de l'autre morceau, des morceaux en forme de I étant par ailleurs étampés dans la bande à proximité des morceaux en U engagés l'un dans l'autre, caractérisé en ce que l'on oriente le grand axe des morceaux en forme de I parallèlement à la direction du laminage et que l'on prévoit l'étampage de plusieurs paires de morceaux de tôle en forme de U placés côte à côte et se faisant suite ainsi que de plusieurs morceaux de tôle en forme de I placés côte à côte et se faisant suite par décalage longitudinal.

2. Procédé selon la revendication 1, caractérisé en ce que l'on étampe sur un ou sur les deux morceaux de tôle en forme de U une encoche (20)à la base de la branche la plus courte.

3. Procédé selon une des revendications 1 ou 2, caractérisé en ce que l'on prévoit sur la bande de tôle à induit quatre paires placées côte à côte de morceaux de tôle en forme de U, et de chaque côté de cet ensemble deux morceaux en forme de I.

4. Procédé pour la fabrication d'une self ou d'un transformateur au moyen de tôles d'induit obtenues selon une des revendications 2 ou 3, un paquet de tôle de longueur déterminée en forme de E étant réalisé à partir de nombreuses tôles en forme de U soudées les unes aux autres en au moins un endroit, la self ou le transformateur étant pourvu d'enroulements, de l'induit en forme de I ainsi que d'un fond, caractérisé en ce que l'on cale les tôles en forme de U dans un dispositif de serrage et que l'on effectue la soudure du paquet composé de tôles en forme de U dans le canal formé par les encoches (20).
